# EUROPÄISCHE PATENTSCHRIFT

(11) **EP 2 315 866 B1**
(45) Veröffentlichungstag und Bekanntmachung des Hinweises auf die Patenterteilung: **03.04.2019**
(21) Anmeldenummer: 09780978.4
(22) Anmeldetag: 23.07.2009
(51) Int. Cl.: A47L 15/00, A47L 15/46, D06F 58/28, D06F 33/02

(54) **HAUSHALTSGERÄT, INSBESONDERE EINE GESCHIRRSPÜL- ODER EINE WASCHMASCHINE**
DOMESTIC APPLIANCE, ESPECIALLY A DISHWASHER OR WASHING MACHINE
APPAREIL MÉNAGER, NOTAMMENT LAVE-VAISSELLE OU MACHINE À LAVER

(30) Priorität: 25.07.2008 DE 102008040744
(43) Veröffentlichungstag der Anmeldung: 04.05.2011
(73) Patentinhaber: BSH Hausgeräte GmbH, 81739 München (DE)
(72) Erfinder: ROSENBAUER, Michael, 86756 Reimlingen (DE)
(86) Internationale Anmeldenummer: PCT/EP2009/059489
(87) Internationale Veröffentlichungsnummer: WO 2010/010146

(56) Entgegenhaltungen:
- DE-A1- 4 343 105
- DE-A1-102006 029 708
- DE-B3- 10 308 204
- JP-A- 60 048 789
- US-A- 4 955 213
- US-A- 5 150 489
- US-A1- 2003 025 395
- DATABASE WPI Section Ch, Week 198532 27. Juni 1985 (1985-06-27), Thomson Scientific, London, GB; Class F07, AN 1985-193178 XP002556426 & JP 60 119990 A (MITSUBISHI ELECTRIC CORP) 27. Juni 1985 (1985-06-27)

## Beschreibung

Die Erfindung betrifft eine Haushaltsgeschirrspülmaschine bzw. Geschirrspülmaschine.

Haushaltsgeräte, wie bspw. Geschirrspül- oder Waschmaschinen weisen eine Steuerung auf, die während eines Programmablaufs verschiedene Gerätekomponenten des Haushaltsgeräts, wie z.B. Pumpenmotoren und/oder Ventile sowie Anzeigelemente ansteuert. Nach Programmablauf werden solange die Steuerung und auch die Anzeigeelemente mit elektrischer Energie versorgt, bis eine Bedienperson manuell durch Betätigen eines Hauptschalters zum Ein- und/oder Ausschalten des Haushaltsgeräts dieses ausschaltet.

Aus der JP 60 119990 A sowie der US 4,955,213 A sind Waschmaschinen bekannt, die ein automatisches Abschalten des Hauptschalters der Waschmaschine und damit zwangsläufig aller elektrischer Komponenten der Waschmaschine nach Ablauf einer Zeitspanne ermöglichen. Einem Nutzer einer derartigen Waschmaschine kann somit nach dem Abschalten der Waschmaschine nicht angezeigt werden, dass ein Programmablauf beendet wurde. Ähnliche Haushaltsgeräte beziehungsweise Geschirr- oder Waschmaschinen sind aus der JP 60 048789 A, der DE 103 08 204 B3, der DE 10 2006 029708 A1, der US 5,150,489 A sowie der DE 43 43 105 A1 bekannt.

Bei der Waschmaschine der US 2003/025395 A1 werden von einem Leistungskontrollsystem "power control system" 14 (siehe Figur 3), an dem bei eingestecktem Netzkabel Netzspannung ("line electricity in") anliegt, diejenigen Komponenten (standby/low power components") 54, die wenig elektrische Leistung benötigen, durch einen "stand-by /low power circuitry/logic"- Schaltkreis 64, ständig, d.h. immer mit geringer elektrischer Leistung versorgt (siehe [0005] - [0007] und [0011], [0012]). Wird vom Benutzer über einen Bedienschalter ein Waschprogramm gewählt, so erzeugt ein Prozessor 60 ein Kontrollsignal 70 an einen Schalter bzw. Schaltkreis "switch/switch circuitry/logic" 68, der die durch eine "operating power circuitry/logic" 66 bereitgestellte, aus der Netzelektrizität gewonnene Betriebsspannung an Komponenten "operating power components" 52 mit höherer geforderter Betriebsleistung durchschaltet.

Auch wenn kein Waschprogramm läuft, verbraucht die Waschmaschine elektrische Energie für die permanent in standby -Bereitschaft gehaltenen "standby/low power components 54".

Die Aufgabe der Erfindung ist daher, eine Haushaltsgeschirrspülmaschine bzw. Geschirrspülmaschine mit reduziertem Energieverbrauch bereitzustellen.

Die Lösung der o.g. Aufgabe geht aus von einer Geschirrspülmaschine wenigstens aufweisend eine Steuereinrichtung zur Steuerung von elektrischen Verbrauchern aufweisenden Gerätekomponenten der Geschirrspülmaschine während eines Programmablaufs.

Erfindungsgemäß ist vorgesehen, dass wenigstens ein Schaltmittel zum wenigstens teilweisen stromlos Schalten der Steuereinrichtung nach Ende des Programmablaufs vorgesehen ist. Somit wird eine Energieersparnis auf überraschend einfache Weise dadurch erreicht, dass nach Programmablauf die Steuereinrichtung insgesamt oder nur zum Teil durch stromlos Schalten von einem hausseitigen Versorgungsnetz getrennt wird.

Vorzugsweise ist vorgesehen, dass ein Verzögerungsglied zum stromlos Schalten nach Ablauf einer vorgegebenen Zeitdauer vorgesehen ist. So ist es möglich, dass z.B. für eine Zeitdauer von 30 Minuten die Geschirrspülmaschine bzw. Haushaltsgeschirrspülmaschine mittels akustischer und/oder optischer Signale einer Bedienperson einen Programmablauf signalisiert. Nach Ablauf dieser Zeitdauer wird die Haushaltsgeschirrspülmaschine bzw. Geschirrspülmaschine durch stromlos Schalten vom hausseitigen Versorgungsnetz getrennt. Dabei kann vorzugsweise vorgesehen sein, dass die vorgebbare Zeitdauer manuell von einer Bedienperson eingestellt und/oder das Verzögerungsglied vollständig deaktiviert werden kann.

Dabei ist vorgesehen, dass die Steuereinrichtung wenigstens eine erste Bauteilgruppe zur Steuerung der Geschirrspülmaschine bzw. Haushaltsgeschirrspülmaschine vor Beginn und nach Beendigung eines Programmablaufs aufweist und eine zweite Bauteilgruppe zur Steuerung der Geschirrspülmaschine bzw. Haushaltsgeschirrspülmaschine während eines Programmablaufs aufweist.

Die erste Bauteilgruppe umfasst wenigstens ein Bedien- und/oder Anzeigemodul zur Steuerung von Bedien- und/oder Anzeigeelementen, während die zweite Bauteilgruppe wenigstens ein Steuermodul zur Ansteuerung von Gerätekomponenten während eines Programmablaufs aufweist.

Es ist ferner vorgesehen, dass wenigstens ein Schaltmittel zum stromlos Schalten der zweiten Bauteilgruppe vorgesehen ist und das Schaltmittel mittels eines ersten Verzögerungsgliedes betätigt wird, das in Signalverbindung mit der ersten Bauteilgruppe ist. Dabei ist während einer voreingestellten Zeitdauer bis zum eigentlichen Programmstart der Geschirrspülmaschine lediglich die mit reduziertem Energiebedarf arbeitende erste Bauteilgruppe zugeschaltet und die Stromversorgung zur zweiten Bauteilgruppe unterbrochen. Erst zum Programmstart wird das Schaltmittel mittels des Verzögerungsglieds geschlossen und die zweite Bauteilgruppe aktiviert. Die zweite Bauteilgruppe zur Ansteuerung von Gerätekomponenten wird nach Programmablauf durch stromlos Schalten vom hausseitigen Versorgungsnetz getrennt, während die erste Bauteilgruppe zur Steuerung von Bedien- und/oder Anzeigeelementen weiterhin mit elektrischer Energie versorgt wird. Dies ermöglicht es, durch akustische und/oder optische Signale eine Bedienperson über einen Programmablauf zu informieren.

Hierzu steht vorzugsweise das wenigstens eine Schaltmittel mit der ersten Bauteilgruppe in Wirkverbindung, so dass durch ein Steuersignal der ersten Bauteilgruppe ein Schaltvorgang des wenigstens einen Schaltmittels ausgelöst werden kann.

Es ist ferner vorgesehen, dass ein zweites Schaltmittel zum stromlos Schalten wenigstens der ersten Bauteilgruppe vorgesehen ist. Hierzu steht die erste Bauteilgruppe mit dem zweiten Schaltmittel in Wirkverbindung, insbesondere um ein stromlos Schalten nach Ende des Programmablaufs zu bewirken.

Außerdem ist ein weiteres Verzögerungsglied zum stromlos Schalten der ersten Bauteilgruppe nach Ablauf einer Zeitdauer vorgesehen. So kann auch die erste Bauteilgruppe nach Ablauf einer vorgebbaren Zeitdauer nach dem Programmablauf durch stromlos Schalten vom hausseitigen Versorgungsnetz getrennt werden.

Hierzu ist vorzugsweise das zweite Schaltmittel als Hauptschalter ausgebildet, mit dem die Haushaltsgeschirrspülmaschine wenigstens manuell eingeschaltet werden kann.

Schließlich ist vorzugsweise vorgesehen, dass der Hauptschalter nach einem Programmablauf die Haushaltsgeschirrspülmaschine selbsttätig vom elektrischen Versorgungsnetz trennt.

Nachfolgend sind zwei Ausführungsbeispiele der Erfindung anhand der beigefügten Figuren beschreiben.

Es zeigen:
- Fig. 1: eine perspektivische Darstellung einer Geschirrspülmaschine;
- Fig. 2: ein Prinzipschaltbild einer Steuereinrichtung der Geschirrspülmaschine gemäß dem ersten Ausführungsbeispiel; und
- Fig. 3: ein entsprechendes Prinzipschaltbild einer Steuereinrichtung der Geschirrspülmaschine gemäß dem zweiten Ausführungsbeispiel der Erfindung.

Fig. 1 zeigt als Ausführungsbeispiel für ein Haushaltsgerät eine Geschirrspülmaschine mit einer frontseitigen Bedienblende 1. In der Bedienblende 1 sind in etwa mittig drei Programmschalter 3, 5, 7 zur Auswahl unterschiedlicher Spülprogramme vorgesehen. Die Geschirrspülmaschine weist außerdem eine Anzeigeeinheit 9 auf, die beispielhaft eine Tageszeit sowie eine Spülprogrammdauer anzeigen kann. Die Anzeigeeinheit 9 kann beispielhaft vier, mittels einer Steuereinrichtung ansteuerbare Sieben-Segment-Anzeigen aufweisen. In bekannter Weise ist in der Bedienblende 1 der Geschirrspülmaschine weiterhin ein Hauptschalter 11 zum Ein- und Ausschalten vorgesehen, der die Geschirrspülmaschine von einer Netzspannung des elektrischen Versorgungsnetzes trennt oder diese zuschaltet.

Die in der Fig. 1 gezeigte Geschirrspülmaschine ist außerdem mit einer Zeitvorwahlfunktion ausgestattet, mittels der eine Zeitdauer Δtᵥ benutzerseitig einstellbar ist. Erst nach Ablauf dieser benutzerseitig eingestellten Zeitdauer Δtᵥ erfolgt der eigentliche Betriebsstart der Geschirrspülmaschine, so dass während dieser Zeitdauer Δtᵥ die Geschirrspülmaschine sich bei eingeschaltetem Hauptschalter 11 im Standby-Modus befindet. Die Zeitdauer Δtᵥ kann mittels der in der Fig. 1 unterhalb der Anzeigeeinheit 9 angedeuteten Bedienelemente 13 eingestellt werden.

Fig. 2 zeigt ein stark vereinfachtes Prinzipschaltbild eines ersten Ausführungsbeispiels der Steuereinrichtung 8 der Geschirrspülmaschine. Die Steuereinrichtung 8 ist über ein Netzteil 15 mit dem elektrischen Versorgungsnetz 17 verbunden, und zwar unter Zwischenschaltung des Hauptschalters 11, über den die Geschirrspülmaschine vom elektrischen Versorgungsnetz 17 trennbar ist oder entsprechend zuschaltbar ist. Über das Netzteil 15 werden in bekannter Weise die Gerätekomponenten der Geschirrspülmaschine mit geeigneten Gleich- oder Wechselspannungen versorgt. Beispielhaft ist die Anzeigeeinheit 9 mit einer Versorgungsleitung 19 verbunden.

Die Steuereinrichtung 8 weist außerdem eine erste Bauteilgruppe 21 auf, die wenigstens ein Bedien- und/oder Anzeigeelektronikbauteil aufweist. Ferner weist die Steuereinrichtung 8 eine zweite Bauteilgruppe 23 auf, die ein Steuerelektronikbauteil aufweist. Beide Bauteilgruppen 21, 23, werden jeweils über weitere Versorgungsleitungen 25, 27 vom Netzteil 15 mit elektrischer Energie versorgt. Die erste Bauteilgruppe 21 mit dem Bedien- und/oder Anzeigeelektronikbauteil dient einerseits als Eingabeeinheit zur Programmeingabe mittels der Programmschalter 3, 5, 7 sowie der Betätigungselemente 13, von denen in der Fig. 2 lediglich beispielhaft ein Betätigungselement 13 gezeigt ist, mit dem die Zeitdauer Δtᵥ einstellbar ist. Die erste Bauteilgruppe 21 leitet außerdem entsprechende Steuersignale an die Anzeigeeinheit 9.

Die erste Bauteilgruppe 21 ist außerdem in Signalverbindung mit der zweiten Bauteilgruppe 23, die während einer vorgegebenen Betriebsdauer einen Spülgang der Geschirrspülmaschine steuert. Entsprechend ist die zweite Bauteilgruppe 23 über Signalleitungen 29 mit den nicht gezeigten elektrischen Gerätekomponenten der Geschirrspülmaschine in Verbindung.

In der vom Netzteil 15 zum Steuerelektronikbauteil 23 geführten Versorgungsleitung 27 ist als ein Schaltmittel 31 ein Schalter vorgesehen, der die zweite Bauteilgruppe 23 vom Netzteil 15 bzw. vom Versorgungsnetz 17 trennen und somit stromlos schalten oder damit verbinden kann. Das Schaltmittel 31 wird mittels eines Verzögerungsgliedes 33 betätigt, das in Signalverbindung mit der ersten Bauteilgruppe 21 ist. Dabei hält das Verzögerungsglied 33 das Schaltmittel 31 während der gesamten voreingestellten Zeitdauer Δtᵥ in seiner Offenstellung. Das heißt, dass während der voreingestellten Zeitdauer Δtᵥ bis zum eigentlichen Programmstart der Geschirrspülmaschine die Stromversorgung zum Steuerelektronikbauteil 23 unterbrochen ist. Erst zum Programmstart wird das Schaltmittel 31 mittels des Verzögerungsglieds 33 geschlossen und entsprechend die zweite Bauteilgruppe 23 aktiviert. Auf diese Weise kann während des Ablaufes der voreingestellten Zeitdauer Δtᵥ das üblicherweise mit erhöhtem Energiebedarf im Standby-Modus arbeitende zweite Bauteilgruppe 23 stromlos geschaltet werden, während lediglich die mit reduziertem Energiebedarf arbeitende erste Bauteilgruppe 21 zugeschaltet ist.

Wie aus der Fig. 2 weiter hervorgeht, ist das Schaltmittel 31 über eine Signalleitung 35 mit der zweiten Bauteilgruppe 23 verbunden. Nach erfolgtem Spülgang der Geschirrspülmaschine erzeugt die zweite Bauteilgruppe 23 ein Steuersignal, das das Schaltmittel 31 wieder in seine Offenstellung verbringt. Auf diese Weise ist auch nach Ablauf des Spülganges die zweite Bauteilgruppe 23 wieder vom elektrischen Versorgungsnetz 17 getrennt.

In der Fig. 3 ist gemäß dem zweiten Ausführungsbeispiel ein weiteres Prinzipschaltbild der Steuereinrichtung 8 der Geschirrspülmaschine dargestellt. Der Aufbau und die Funktionsweise der darin gezeigten Steuereinrichtung 8 ist im Wesentlichen identisch mit dem in der Fig. 2 dargestelltem Ausführungsbeispiel. Insoweit wird Bezug auf dessen Beschreibung genommen.

Im Unterschied zur Fig. 2 ist die zweite Bauteilgruppe 23 nicht unmittelbar mit dem Schaltmittel 31 in Signalverbindung. Vielmehr ist die zweite Bauteilgruppe 23 mit einem als Hauptschalter dienenden zweiten Schaltmittel 11 gekoppelt. Nach Ablauf des Spülganges kann daher ebenfalls von der zweiten Bauteilgruppe 23 ein entsprechendes Signal erzeugt und zum zweiten Schaltmittel 11 geleitet werden, das die gesamte Geschirrspülmaschine vom hausseitigen Versorgungsnetz 17 abtrennt. Dadurch können Energieverluste nach erfolgtem Programmablauf vollständig vermieden werden.

### BEZUGSZEICHENLISTE

- 1: Bedienblende
- 3: Programmschalter
- 5: Programmschalter
- 7: Programmschalter
- 9: Anzeigeeinheit
- 11: zweite Schaltmittel
- 13: Bedienelemente
- 15: Netzteil
- 17: elektrisches Versorgungsnetz
- 19: Versorgungsleitung
- 21: erste Bauteilgruppe
- 23: zweite Bauteilgruppe
- 25: Versorgungsleitung
- 27: Versorgungsleitung
- 29: Signalleitungen
- 31: erste Schaltmittel
- 33: Verzögerungsglied
- 35: Signalleitung
- I: Spülprogramm
- II: Spülprogramm
- III: Spülprogramm
- Δtᵥ: Zeitdauer

## Patentansprüche

1. Geschirrspülmaschine wenigstens aufweisend eine Steuereinrichtung (8) zur Steuerung von elektrische Verbraucher aufweisenden Gerätekomponenten der Geschirrspülmaschine während eines Programmablaufs, wobei wenigstens ein Schaltmittel (11, 31) zum wenigstens teilweisen stromlos Schalten der Steuereinrichtung (8) nach Ende des Programmablaufs vorgesehen ist, wobei die Steuereinrichtung (8) wenigstens eine erste Bauteilgruppe (21) zur Steuerung der Geschirrspülmaschine vor Beginn und nach Beendigung eines Programmablaufs aufweist und eine zweite Bauteilgruppe (23) zur Steuerung der Geschirrspülmaschine während eines Programmablaufs aufweist,
wobei die erste Bauteilgruppe (21) wenigstens ein Bedien- und/oder Anzeigemodul zur Steuerung von Bedien- und/oder Anzeigeelementen (9) umfasst,
wobei die zweite Bauteilgruppe (23) wenigstens ein Steuermodul zur Ansteuerung von Gerätekomponenten während eines Programmablaufs aufweist,
wobei wenigstens ein Schaltmittel (31) zum stromlos Schalten der zweiten Bauteilgruppe (23) vorgesehen ist und das Schaltmittel (31) mittels eines ersten Verzögerungsgliedes (33) betätigt wird, das in Signalverbindung mit der ersten Bauteilgruppe (21) ist, wobei während einer voreingestellten Zeitdauer (Δtᵥ) bis zum eigentlichen Programmstart der Geschirrspülmaschine lediglich die mit reduziertem Energiebedarf arbeitende erste Bauteilgruppe (21) zugeschaltet ist und die Stromversorgung zur zweiten Bauteilgruppe (23) unterbrochen ist und erst zum Programmstart das Schaltmittel (31) mittels des Verzögerungsgliedes (33) geschlossen und die zweite Bauteilgruppe (23) aktiviert wird,
wobei nach Programmablauf die zweite Bauteilgruppe durch stromlos Schalten mittels des Schaltmittels (31) vom hausseitigen Versorgungsnetz getrennt wird, während die erste Bauteilgruppe (21) zur Steuerung von Bedien- und/oder Anzeigeelementen weiterhin mit elektrischer Energie versorgt wird,
wobei ein zweites Schaltmittel (11) zum stromlos Schalten wenigstens der ersten Bauteilgruppe (21) vorgesehen ist,
wobei die erste Bauteilgruppe (21) mit dem zweiten Schaltmittel (11) in Wirkverbindung steht, um ein stromlos Schalten nach Ende des Programmablaufs zu bewirken, und wobei ein weiteres Verzögerungsglied zum stromlos Schalten der ersten Bauteilgruppe (21) nach Ablauf einer vorgebbaren Zeitdauer vorgesehen ist, so dass auch die erste Bauteilgruppe (21) nach Ablauf der vorgebbaren Zeitdauer nach dem Programmablauf durch stromlos Schalten vom hausseitigen Versorgungsnetz getrennt wird.

2. Geschirrspülmaschine nach Anspruch 1, **dadurch gekennzeichnet, dass** das wenigstens eine Schaltmittel (31) zum stromlos Schalten der zweiten Bauteilgruppe (23) mit der ersten Bauteilgruppe (21) in Wirkverbindung steht.

3. Geschirrspülmaschine nach einem der vorhergehenden Ansprüche, **dadurch gekennzeichnet, dass** das zweite Schaltmittel (11) als Hauptschalter ausgebildet ist, mit dem die Geschirrspülmaschine wenigstens manuell eingeschaltet werden kann.

4. Geschirrspülmaschine nach Anspruch 3, **dadurch gekennzeichnet, dass** der Hauptschalter (11) nach einem Programmablauf die Geschirrspülmaschine selbsttätig vom elektrischen Versorgungsnetz (17) trennt.

## Claims

1. Dishwasher having at least one control device (8) for controlling device components of the dishwasher having electrical loads during the execution of a program, wherein at least one switching means (11, 31) is provided for at least partly de-energising the control device (8) after the program has finished executing, wherein the control device (8) has at least a first group of modules (21) for controlling the dishwasher before the beginning and after the end of a program execution and a second group of modules (23) for controlling the dishwasher while a program is executing,
wherein the first group of modules (21) comprises at least one operating and/or display module for controlling operating and/or display elements (9),
wherein the second group of modules (23) has at least one control module for controlling device components while a program is executing,
wherein at least one switching means (31) is provided for de-energising the second group of modules (23) and the switching means (31) is actuated by means of a first delay element (33) which is connected for signalling to the first group of modules (21), wherein during a pre-set period of time (Δtᵥ) up to the actual program start of the dishwasher only the first group of modules (21) working with a reduced energy requirement is activated and the power supply to the second group of modules (23) is interrupted and only at program start is the switching means (31) closed by means of the delay element (33) and the second module group (23) is activated,
wherein after the program has finished executing the second group of modules is isolated from the domestic supply network by de-energisation by means of the switching means (31) while the first group of modules (21) continues to be supplied with electrical energy for controlling operating and/or display elements,
wherein a second switching means (11) is provided for de-energising at least the first group of modules (21),
wherein the first group of modules (21) is actively connected to the second switching means (11), in order to bring about de-energisation after the program has finished executing,
and wherein a further delay element is provided for de-energising the first group of modules (21) after a predefinable period of time has elapsed, such that the first group of modules (21) is also isolated from the domestic supply network by de-energisation after the predefinable period of time has elapsed after the program has executed.

2. Dishwasher according to claim 1, **characterised in that** the at least one switching means (31) is actively connected to the first group of modules (21) for de-energising the second group of modules (23).

3. Dishwasher according to one of the previous claims, **characterised in that** the second switching means (11) is embodied as a main switch with which the dishwasher can be at least manually switched on.

4. Dishwasher according to claim 3, **characterised in that** the main switch (11) automatically isolates the dishwasher from the electrical power supply network (17) after a program has executed.

## Revendications

1. Lave-vaisselle présentant au moins un dispositif de commande (8) pour la commande de composants d'appareil du lave-vaisselle présentant des consommateurs électriques pendant un déroulement de programme, au moins un moyen de commutation (11, 31) étant ménagé pour la commutation au moins partiellement sans courant du dispositif de commande (8) après l'achèvement du déroulement de programme, le dispositif de commande (8) présentant au moins un premier groupe de composants (21) pour la commande du lave-vaisselle avant le début et après l'achèvement d'un déroulement de programme, et présentant un deuxième groupe de composants (23) pour la commande du lave-vaisselle pendant un déroulement de programme,
le premier groupe de composants (21) comprenant au moins un module de commande et/ou d'affichage pour la commande d'éléments de commande et/ou d'affichage (9),
le deuxième groupe de composants (23) présentant au moins un module de commande pour la commande de composants d'appareil pendant un déroulement de programme, au moins un moyen de commutation (31) étant ménagé pour la commutation sans courant du deuxième groupe de composants (23), et le moyen de commutation (31) étant actionné au moyen d'un premier élément de temporisation (33) qui est en liaison de signalisation avec le premier groupe de composants (21), seulement le premier groupe de composants (21) travaillant avec un besoin en énergie réduit étant connecté pendant une durée (Δtᵥ) préréglée jusqu'au départ du programme en soi du lave-vaisselle, et l'alimentation en courant vers le deuxième groupe de composants (23) étant interrompue, et le moyen de commutation (31) étant fermé au moyen de l'élément de temporisation (33) seulement au départ du programme, et le deuxième groupe de composants (23) étant activé,
le deuxième groupe de composants, après le déroulement de programme, étant coupé du réseau d'alimentation côté domestique par commutation sans courant au moyen du moyen de commutation (31) alors que le premier groupe de composants (21) continue d'être alimenté en énergie électrique pour la commande d'éléments de commande et/ou d'affichage,
un deuxième moyen de commutation (11) étant ménagé pour la commutation sans courant au moins du premier groupe de composants (21),
le premier groupe de composants (21) étant en liaison active avec le deuxième moyen de commutation (11) afin de causer une commutation sans courant après l'achèvement du déroulement de programme,
et un élément de temporisation supplémentaire étant ménagé pour la commutation sans courant du premier groupe de composants (21) après le déroulement d'une durée prédéfinissable, de sorte qu'également le premier groupe de composants (21) est coupé du réseau d'alimentation côté domestique après le déroulement de la durée prédéfinissable après le déroulement du programme en raison de la commutation sans courant.

2. Lave-vaisselle selon la revendication 1, **caractérisé en ce que** l'au moins un moyen de commutation (31) pour la commutation sans courant du deuxième groupe de composants (23) est en liaison active avec le premier groupe de composants (21).

3. Lave-vaisselle selon l'une quelconque des revendications précédentes, **caractérisé en ce que** le deuxième moyen de commutation (11) est réalisé comme interrupteur principal au moyen duquel le lave-vaisselle peut être mis en marche au moins manuellement.

4. Lave-vaisselle selon la revendication 3, **caractérisé en ce que** l'interrupteur principal (11) coupe le lave-vaisselle automatiquement du réseau d'alimentation électrique (17) après un déroulement de programme.
